# EUROPÄISCHE PATENTANMELDUNG

(11) **EP 1 792 696 A1**
(43) Veröffentlichungstag der Anmeldung: **06.06.2007**
(21) Anmeldenummer: 06024984.4
(22) Anmeldetag: 03.12.2006
(51) Int. Cl.: B27G 1/00

(54) **Vorrichtung und Verfahren zum Ausbessern einer Fehlstelle in einem Holzwerkstück**

(30) Priorität: 03.12.2005 DE 102005057966
(71) Anmelder: H.I.T. Bertele GmbH + Co., 86833 Ettringen (DE)
(72) Erfinder: Teichmann, Frederik, 24361 Gross-Wittensee (DE); Graf, Jochen, 88416 Erlenmoos (DE)
(74) Vertreter: Fiener, Josef

(57) **Zusammenfassung**

Die Erfindung betrifft eine Vorrichtung und ein Verfahren zum Ausbessern von Fehlstellen (16) in Holzwerkstücken (10), vorzugsweise aus Massivholz, mit einer Maserung an ihrer Oberfläche. Zum Ausbessern der Fehlstelle (16) werden Flicken (20) aus Holz mit einer ebenfalls gemaserten Oberfläche verwendet, die eine Führungsausnehmung (26) aufweisen. Nach Erfassen durch ein bevorzugt optisches Abtastelement (30) und Speicherung von Informationen über die der Fehlstelle (16) benachbarte Maserung des Holzwerkstückes (10) in einer Speichereinheit (32), wird die Maserung des Flickens (20) durch eine Führung (42) der Zuführvorrichtung (40), die in die Führungsausnehmung (26) eingreift, ausgerichtet und somit ein maserungsparalleles Einsetzen des Flickens (20) in das Holzwerkstückes (10) ermöglicht.

## Beschreibung

Die Erfindung betrifft eine Vorrichtung gemäß den Merkmalen des Oberbegriffes des Anspruchs 1, ein Verfahren gemäß dem Oberbegriff des Anspruchs 6, ein Holzwerkstück gemäß dem Oberbegriff des Anspruchs 10 sowie ein Flicken aus Holz gemäß dem Oberbegriff des Anspruchs 12.

Massivholz ist von Natur aus ein relativ inhomogen ausgebildeter Werkstoff. Holzwerkstücke, insbesondere aus Massivholz, können deshalb, trotz sorgfältiger Auswahl des verwendeten Ausgangmaterials, Fehlstellen, wie beispielsweise Totäste und Harzgallen, aufweisen. Diese Fehlstellen beeinflussen zwar nicht die konstruktiven Eigenschaften des Holzwerkstückes bzw. die statischen Eigenschaften der aus dem Werkstück hergestellten Produkte, wie zum Beispiel Leimbinder, stellen aber dennoch eine Beeinträchtigung des optischen Erscheinungsbildes des fertigen Massivholzproduktes dar und wirken sich unter Umständen negativ auf den dafür erzielbaren Preis aus. Um eine möglichst gleichmäßig erscheinende Holzoberfläche zu erreichen, wird daher nach der Produktion meist eine Ausbesserung der Fehlstellen vorgenommen. Die Fehlstellen werden dabei, oftmals in Handarbeit, vorzugsweise mit Fräsen oder ähnlichen, spanend arbeitenden Werkzeugen entfernt und in die entstandenen Vertiefungen Flicken aus Holz eingeleimt.

Aus der DE 102 23 831 A1 des Anmelders ist ein Verfahren und eine Vorrichtung zum automatisierten Bearbeiten von Leimbindern und anderen Holzwerkstoffen bekannt. Hierbei werden die Fehlstellen automatisch erkannt und ausgebessert. Nachteil des Verfahrens ist die mangelnde Kontrolle über die Ausrichtung der eingesetzten Flicken, was oft in einem nicht parallelen oder gar quer gerichteten Verlauf der Maserung des Flickens zum umgebenden Holz resultiert und somit das optische Erscheinungsbild des ausgebesserten Holzwerkstückes beeinträchtigt.

Der vorliegenden Erfindung liegt daher die Aufgabe zugrunde, bei der Ausbesserung von Holzwerkstücken die Maserung der eingesetzten Flicken parallel zur Maserung des benachbarten Holzes auszurichten.

Diese Aufgabe wird durch eine Vorrichtung gemäß Anspruch 1 bzw. mit einem Verfahren gemäß Anspruch 6 gelöst. Unabhängige Ansprüche sind auf ein so hergestelltes Holzwerkstück und entsprechende Flicken gerichtet. Vorteilhafte Weiterbildungen der Erfindung sind Gegenstand der abhängigen Ansprüche.

Erfindungsgemäß werden zum Ausbessern von Fehlstellen in Holzwerkstücken Flicken aus Holz verwendet, die an einer sichtbaren Oberfläche eine Maserung und an einer zweiten, insbesondere von der ersten Oberfläche abgewandten Fläche eine Führungsausnehmung aufweisen. Üblicherweise sind die Flicken als kreisförmige Zylinderabschnitte ausgebildet, wobei allerdings auch anders geformte, beispielsweise quadratische oder polygone Flicken denkbar sind. Die Führungsausnehmung ist bevorzugt als Nut ausgebildet, die den Mittelpunkt des Flickens kreuzt. Eine derartige Ausformung der Flicken hat sich als vorteilhaft für eine Produktion der Flicken erwiesen, bei der zunächst auf einer Oberfläche des für die Herstellung der Flicken vorgesehenen Holzwerkstückes, beispielsweise einer Bohle oder eines Brettes, je nach Breite, eine oder mehrere nebeneinanderliegende, in der Hauptrichtung der Maserung verlaufende Nuten eingebracht werden. Einzelne Flicken werden dann, beispielsweise durch Kronenbohrer, so aus dem Werkstück herausgearbeitet, dass die Nut den Mittelpunkt des jeweiligen Flickens kreuzt.

Erfindungsgemäß ist in einem Holzwerkstück ein in eine ausgearbeitete Fehlstelle eingesetzter Flicken aus Holz vorgesehen, wobei der Flicken dabei an seiner sichtbaren Oberfläche eine Maserung aufweist, die in der gleichen Richtung wie die Maserung des Holzwerkstückes verläuft. Der Flicken zeichnet sich dadurch aus, dass in einer zweiten, insbesondere von der ersten Oberfläche abgewandten Fläche eine bevorzugt nutförmig ausgebildete Führungsausnehmung vorgesehen ist.

Im Verfahren zur Herstellung des erfindungsgemäßen Holzwerkstückes ist zum Ausbessern einer Fehlstelle in der Maserung der sichtbaren Oberfläche die Verwendung einer Vorrichtung vorgesehen, die ein Werkzeug zum Ausarbeiten der Fehlstelle und eine Zuführvorrichtung zum Zuführen und Einsetzen eines Flickens aus Holz aufweist. Bevorzugt weist dabei die Zuführvorrichtung eine Führung zum Eingriff in eine Führungsausnehmung des Flickens auf. Dadurch wird ein in einer definierten Richtung ausgerichtetes Einsetzen des Flickens ermöglicht, um die Maserung des Flickens an der Maserung des auszubessernden Holzwerkstückes auszurichten. Vorzugsweise ist die Führungsausnehmung an einer zweiten, von der ersten Oberfläche abgewandten, Seite des Flickens vorgesehen und als Nut ausgebildet. Darüber hinaus sind selbstverständlich auch andere Ausführungsformen der entsprechende Führungsausnehmungen des Flickens denkbar. Beispielsweise können die Führungsausnehmungen als zwei parallele Nuten oder als Schlitze in der Umfangsfläche des zylinderförmigen Flickens eingebracht sein. Ebenso kann der Flicken einen erhabenen Steg aufweisen, der in eine Führungsnut eingreift.

Um eine möglichst exakte Ausrichtung zu erreichen, ist ein Abtastelement vorgesehen, das zusätzlich zu Größe und/oder Koordinaten der Fehlstelle auch Informationen über die Maserung des der Fehlstelle benachbarten Holzes erfasst und in einer Speichereinheit speichert. Die gespeicherten Werte werden an die Zuführvorrichtung ausgegeben, die eine Übergabeeinrichtung aufweist, die in der Lage ist, anhand der Werte vor dem Einsetzen des Flickens eine Ausrichtung der Maserung des Flickens parallel zur Maserung des auszubessernden Holzwerkstückes vorzunehmen. Vorzugsweise wird für das Erfassen der Maserung ein optisches Abtastelement verwendet. Dies gilt auch für den Faserverlauf des Flickens, der z.B. durch Striche oder aufgeklebte Streifen markiert werden kann, um ihn lagerichtig bereitzustellen. Ein solcher Streifen oder Strich kann nach dem Einsetzen des Flickens durch Abziehen oder Hobeln einfach entfernt werden.

Eine besonders einfache Form der Zuführvorrichtung weist eine aus einer Profilschiene gebildete Führung auf. Die Profilschiene greift in die vorzugsweise nutförmig ausgeformte Führungsausnehmung des Flickens ein und gewährleistet damit dessen Ausrichtung. Werden die Flicken in einem Magazin, beispielsweise einem Schachtmagazin, vorgehalten, so werden die Flicken aus diesem über eine Zuführvorrichtung durch die Profilschiene an die auszubessernde Fehlstelle herangeführt. Die Flicken können selbstverständlich auch als Schüttgut, beispielsweise in einem Bunker bereitgestellt werden, wobei die Zuführvorrichtung dann um eine entsprechende Ordnungs- bzw. Vereinzelungseinrichtung erweitert wird.

Weitere Vorteile, Merkmale und Besonderheiten der Erfindung ergeben sich aus der nachfolgenden Beschreibung bevorzugter, jedoch nicht beschränkender Ausführungsformen der Erfindung anhand der schematischen und nicht maßstabsgetreuen Zeichnung. Es zeigen:
- Fig. 1: eine Unteransicht einer Ausführungsform eines erfindungsgemäßen Flickens zum Ausbessern von Fehlstellen in Holzwerkstücken;
- Fig. 2: die Darstellung eines Holzwerkstück mit einer Fehlstelle, die mit einem in Maserungsrichtung ausgerichteten Flicken ausgebessert ist;
- Fig. 3: eine Ansicht des entlang der in Fig. 2 gezeigten Linie A-A geschnittenen Holzwerkstückes mit Flicken in vergrößerter Darstellung;
- Fig. 4a: eine Darstellung eines Abtastvorgangs; und
- Fig. 4b: das Heranführen eines Flickens durch die Zuführvorrichtung im Verfahren zur Ausbesserung einer Fehlstelle in einem Holzwerkstück.

Fig. 1 zeigt eine bevorzugte Ausführungsform eines Flickens 20 zur Verwendung für das Ausbessern von Fehlstellen 16 in Holzwerkstücken 10, vorzugsweise aus Massivholz. Der Flicken 20 wird unter Verwendung eines Abtastelements 30 (vgl. Fig. 4a) sowie einer Zuführvorrichtung 40 (vgl. Fig. 4b) zum automatisierten Ausbessern von Fehlstellen 16 parallel zur Maserung der Oberfläche des auszubessernden Holzwerkstückes 10 ausgerichtet und eingesetzt. Gemäß Fig. 1 ist der Flicken 20 mit einer Ausnehmung 26 versehen, die im Ausführungsbeispiel als eine den Mittelpunkt querende Nut ausgebildet ist. Im automatisierten Verfahren wird die Maserung des Flickens 20 mit Hilfe der Ausnehmung 26 durch eine Führung 42, entsprechend der Maserung 12 des auszubessernden Werkstückes 10 ausgerichtet und an die ausgearbeitete Fehlstelle 16 herangeführt. An Stelle einer Nut sind auch zwei parallele Nuten oder zapfen- bzw. leistenförmig ausgeformte Fortsätze auf einer Seite des Flickens 20 zur gerichteten Führung der Flicken 20 in dafür geeigneten Zuführvorrichtungen 40 denkbar. Ebenfalls möglich ist die Anbringung von schlitzförmigen Vertiefungen in der Mantelfläche 23 des Flickens 20, um diesen über entsprechend angeordnete Führungen 42 maserungsparallel an die Fehlstelle 16 heranzuführen. Für die Maserungsrichtung des Holzwerkstückes 10 wird dabei die Haupt-Transportrichtung (z. B. in Fig. 4a nach rechts angenommen). Zur Erhöhung der Genauigkeit kann jedoch diese Ausrichtung auch durch das Abtastelement 30 (vgl. Fig. 4a) überwacht werden. Ebenso kann die Maserung des Flickens 20 optisch überprüft werden, wobei aufgeklebte Streifen oder Striche hilfreich sein können.

Zum leichteren Einsetzen der Flicken 20 in die ausgearbeitete Fehlstelle 16, zum Beispiel im Zuge eines automatisierten Transportes, ist an der von der sichtbaren Seite 24 abgewandten Seite 22 des Flickens eine umlaufende Fase 28 vorgesehen. Die umlaufende Fase 28 vereinfacht das Einsetzen des Flickens 20 in die ausgearbeitete Fehlstelle 16, da sie das Verkanten des Flickens 20 an den Rändern der ausgearbeiteten Fehlstelle 16 verhindert. Zudem wird beim Einleimen des Flicken 20 in das Holzwerkstück 10 durch die umlaufende Fase 28 eine bessere Verteilung des Leims und damit eine bessere Haftung des Flickens 20 im Holzwerkstück 10 erreicht.

Fig. 2 und 3 zeigen eine Draufsicht (Fig. 2) sowie eine Schnittdarstellung (Fig. 3) eines mit einem Flicken 20 ausgebesserten Holzwerkstückes 10. Die Ausnehmung 26 auf der in Fig. 2 nicht sichtbaren Seite 22 des Flickens 20 ist nutförmig ausgebildet und parallel zur Maserung des Flickens 20 eingebracht. Durch die Ausnehmung 26 kann die Maserung der Flicken 20, unter Verwendung einer mit einer entsprechenden Führung 42 ausgerüsteten Vorrichtung 40, so gedreht werden, dass die Maserung des Flickens 20 und die Maserung des auszubessernden Holzwerkstückes 10 parallel zueinander ausgerichtet sind. Es wird dadurch ein, im Vergleich zu einem zufälligen Einsetzen des Flickens 20, gleichmäßiges Erscheinungsbild der Oberfläche des Holzwerkstückes 10 erzielt.

In Fig. 4a und b werden zwei Schritte des erfindungsgemäßen Verfahrens mit den entsprechenden Vorrichtungen dargestellt. Fig. 4a zeigt das Erfassen der Fehlstelle 16 in einem Holzwerkstück 10 mittels eines optischen Abtastelements 30. Neben der Größe und der Lage der Fehlstelle 16 werden hierbei auch Informationen über die Ausrichtung der Maserung 12 des Holzes, das die Fehlstelle 16 umgibt, erfasst. Die gewonnenen Informationen werden in einer Speichereinheit 32 gespeichert. Nach dem Ausarbeiten, Säubern und Einleimen der Fehlstelle 16 mit den jeweils dafür vorgesehenen Werkzeugen (nicht dargestellt), wird nach dem Abrufen der Informationen aus der Speichereinheit 32, eine in Fig. 4b gezeigte Zuführvorrichtung 40 mit einer Übergabeeinrichtung 44 an die vorbereitete Fehlstelle 16 herangeführt.

Aus einem Magazin 46, in Fig. 4b als Schachtmagazin dargestellt, wird einer der vorgehaltenen Flicken 20 zugeführt. Die Maserung an der sichtbaren Oberseite 24 des Flickens 20 wird in der Zuführvorrichtung 40 gemäß den erfassten Informationen über die Maserungsrichtung des auszubessernden Holzwerkstückes 10 ausgerichtet, so dass ein maserungsparalleles Einsetzen des Flickens 20 in die vorbereitete Fehlstelle 16 möglich ist.

Die Ausrichtung der Maserung erfolgt durch Eingriff einer, bevorzugt als Profilschiene ausgebildeten Führung 42 in die Ausnehmung 26 auf der der sichtbaren Oberfläche 24 abgewandten Oberfläche 22 des Flickens 20. Als Zuführvorrichtung 40 sind neben der dargestellten, mit einem Schachtmagazin 46 versehenen, auch weitere Ausführungen denkbar. Beispielsweise bietet sich die Verwendung eines Bunkers zum Vorhalten der Flicken 20 mit einer entsprechend daran anschließenden Zuführ- und Ordnungseinrichtung. Weiterhin ist auch die Verwendung von Greifwerkzeugen (sog. Pick and Place-Betrieb) vorstellbar, die in entsprechend ausgeformten Ausnehmungen der Flicken 20 an- oder eingreifen und deren Maserung vor dem Einsetzen in die ausgearbeitete Fehlstelle 16 an der Maserung 12 des Holzwerkstückes 10 "faserparallel" ausrichten.

## Patentansprüche

1. Vorrichtung zum Ausbessern einer Fehlstelle (16) in einem Holzwerkstück (10), vorzugsweise aus Massivholz, das an seiner Oberfläche (12) eine Maserung aufweist, umfassend
- ein Werkzeug, vorzugsweise Fräswerkzeug, zum Ausarbeiten der Fehlstelle (16) und
- eine Zuführvorrichtung (40) zum Zuführen eines Flickens (20) aus Holz, der an seiner sichtbaren Oberfläche (24) eine Maserung aufweist, und zum Einsetzen des Flickens (20) in die ausgearbeitete Fehlstelle (16),
**dadurch gekennzeichnet, dass**
die Zuführvorrichtung (40) eine Führung (42) zum Eingriff in eine Führungsausnehmung (26) des Flickens (20) zum Einsetzen des Flickens (20) mit in einer definierten Richtung ausgerichteter Maserung aufweist.

2. Vorrichtung nach Anspruch 1,
**dadurch gekennzeichnet, dass**
ein Abtastelement (30) vorgesehen ist, das die Maserung des der Fehlstelle (16) benachbarten Holzes zum Speichern in einer Speichereinheit (32) erfasst und die Zuführvorrichtung (40) eine Übergabeeinrichtung (44) aufweist, die anhand der gespeicherten Werte vor dem Einsetzen des Flickens (20) eine Ausrichtung der Maserung des Flickens (20) parallel zur Maserung des auszubessernden Holzwerkstückes (10) nach Eingriff in die Führungsausnehmung (26) des Flickens (20) vornimmt.

3. Vorrichtung nach Anspruch 2,
**dadurch gekennzeichnet, dass**
das Abtastelement (30) optisch ausgebildet ist.

4. Vorrichtung nach einem der Ansprüche 1 bis 3,
**dadurch gekennzeichnet, dass**
die Führungsvorsprung (42) als Profilschiene oder Riemenband zum Eingriff in die nutförmige Führungsausnehmung (26) des Flickens (20) ausgebildet ist.

5. Vorrichtung nach einem der Ansprüche 2 bis 4,
**dadurch gekennzeichnet, dass**
die Übergabeeinrichtung (44) eine in die Führungsausnehmung (26) des Flickens (20) eingreifende Profilschiene aufweist, die den in einem Magazin (46) vorgehaltenen Flicken (20) an die auszubessernde Fehlstelle (16) heranführt.

6. Verfahren zum Ausbessern einer Fehlstelle (16) in einem Holzwerkstück (10), vorzugsweise aus Massivholz, das an seiner sichtbaren Oberfläche (12) eine Maserung aufweist, umfassend folgende Schritte:
- Erfassen der Größe und/oder Koordinaten der Fehlstelle (16),
- Ausarbeiten der Fehlstelle (16), und
- Zuführen und Einsetzen eines Flickens (20) aus Holz, der an seiner sichtbaren Oberfläche (24) eine Maserung aufweist,
**dadurch gekennzeichnet, dass**
der Flicken (20) vor dem Einsetzen mit seiner Maserung in einer definierten Richtung ausgerichtet wird, insbesondere indem eine Führung (42) mit einer Führungsausnehmung (26) des Flickens (20) in Eingriff gebracht wird.

7. Verfahren nach Anspruch 6,
**dadurch gekennzeichnet, dass**
zusätzlich zu Größe und/oder Koordinaten der Fehlstelle (16), Informationen zur Ausrichtung der Maserung des die Fehlstelle (16) benachbarten Holzes und/oder des Flickens (20) erfasst und in einer Speichereinheit (32) gespeichert werden.

8. Verfahren nach Anspruch 7,
**dadurch gekennzeichnet, dass**
die Führung (42) der Zuführvorrichtung (40) nach Eingriff in die Führungsausnehmung (26) den Flicken (20) nach Maßgabe der Informationen aus der Speichereinheit (32), parallel zur Maserung des die Fehlstelle (16) benachbarten Holzes ausrichtet.

9. Verfahren nach einem der Ansprüche 6 - 8,
**dadurch gekennzeichnet, dass**
die Flicken (20) aus einem Magazin (46) entnommen und über eine Übergabeeinrichtung (44), die eine in die Führungsausnehmung (26) des Flickens (20) eingreifende Profilschiene aufweist, an die auszubessernde Fehlstelle (16) herangeführt werden.

10. Holzwerkstück, vorzugsweise aus Massivholz, das an einer sichtbaren Oberfläche (12) eine Maserung und eine ausgearbeitete Fehlstelle (16) aufweist, in die ein Flicken (20) aus Holz eingesetzt ist, der an seiner sichtbaren Oberfläche (24) eine Maserung aufweist, **dadurch gekennzeichnet, dass**
die Maserung des Flickens (20) in der gleichen Richtung wie die Maserung des Holzwerkstückes (10) verläuft, wobei der Flicken (20) in einer zweiten, insbesondere von der ersten Oberfläche (24) abgewandten Fläche (22) eine Führungsausnehmung (26) aufweist.

11. Holzwerkstück nach Anspruch 10,
**dadurch gekennzeichnet, dass**
die Führungsausnehmung (26) nutförmig ausgebildet ist.

12. Flicken aus Holz, insbesondere zur Verwendung in einer Vorrichtung nach einem der Ansprüche 1-5 und/oder einem Verfahren nach einem der Ansprüche 6-9, wobei der Flicken (20) an seiner Oberfläche (24) eine Maserung aufweist,
**dadurch gekennzeichnet, dass**
der Flicken (20) in einer zweiten, insbesondere von der ersten Oberfläche (24) abgewandten Fläche (22) eine Führungsausnehmung (26) aufweist.

13. Flicken nach Anspruch 12,
**dadurch gekennzeichnet, dass**
die Führungsausnehmung (26) als eine den Mittelpunkt querende Nut ausgebildet ist.

14. Flicken nach Anspruch 12 oder 13, **dadurch gekennzeichnet, dass**
die Maserung des Flickens (20) durch einen Strich oder aufgeklebten Streifen markiert ist.
